# EUROPÄISCHE PATENTSCHRIFT

(11) **EP 1 026 977 B1**
(45) Veröffentlichungstag und Bekanntmachung des Hinweises auf die Patenterteilung: **08.10.2003**
(21) Anmeldenummer: 96909009.1
(22) Anmeldetag: 16.03.1996
(51) Int. Cl.: A47C 27/06, B68G 9/00

(54) **VORRICHTUNG ZUM SCHLITZEN DES ZWISCHENSTEGES VON BANDARTIGEN, MIT GETASCHTEN FEDERN BESTÜCKTEN ELEMENTEN ALS ZWISCHENPRODUKT FÜR DIE HERSTELLUNG VON TASCHENFEDERKERNEN**
DEVICE FOR SLOTTING THE INTERMEDIATE WEB OF STRIP-LIKE COMPONENTS FITTED WITH BOXED SPRINGS AS AN INTERMEDIATE PRODUCT FOR THE PRODUCTION OF BOX-SPRING CORES
DISPOSITIF POUR FENDRE L'INTERVALLE D'ELEMENTS EN BANDES DOTES DE RESSORTS EN BOITE POUR OBTENIR UN PRODUIT INTERMEDIAIRE POUR LA FABRICATION DE NOYAUX DE RESSORTS EN BOITES.

(30) Priorität: 14.10.1995 DE 19538327
(43) Veröffentlichungstag der Anmeldung: 16.08.2000
(73) Patentinhaber: RECTICEL N.V., 9230 Wetteren (BE); SCHLARAFFIA-WERKE HUSER GMBH. & CO. KG., D-44867 Bochum (DE)
(72) Erfinder: GAISBERGER, Jozef, A-4860 Lenzing (AT)
(74) Vertreter: Gevers, Florent
(86) Internationale Anmeldenummer: DE9600488
(87) Internationale Veröffentlichungsnummer: WO97014338

(56) Entgegenhaltungen:
- WO-A-92/03077
- DE-U- 9 416 121

## Beschreibung

Die Erfindung betrifft eine Vorrichtung zum Schlitzen des Zwischensteges von bandartigen, mit getaschten Federn bestückten Elementen als Zwischenprodukt für die Herstellung von Taschenfederkernen für Matratzen, wobei die bandartigen Elemente im Stegbereich -quer zu ihrem Längsverlauf gerichtet-zwei Schweißzonen aufweisen, zwischen denen mittels einer Schlitzvorrichtung ein Schlitz auszubilden ist, wobei das bandartige Element mittels einer Transportvorrichtung lagerichtig vor der Schlitzvorrichtung zu positionieren ist.

Geschlitzte bandartige Elemente zur Herstellung von Taschenfederkernen sind beispielsweise aus der WO 92/03077 bekannt.

Die Anordnung von solchen Schlitzen in den entsprechenden bandartigen Elementen ist relativ aufwendig, da eine genaue Positionierung erforderlich ist. Zudem sollte die Vorrichtung bedienerfreundlich und wartungsarm sein. Desweiteren soll eine Gefährdung von Personen beim manuellen Eingriff in diese Vorrichtung weitestgehend vermieden sein.

Zur Lösung dieser Aufgabe schlägt die Erfindung vor, daß die Transportvorrichtung aus zwei Flügelrädern besteht, von denen in Transportrichtung vor und hinter der Schlitzvorrichtung jeweils eines drehbar gehaltert ist, deren Drehachse parallel zur Längsachse der schraubenfederartig ausgebildeten, eingetaschten Federn verläuft, und die synchron und taktweise drehbar sind.

Durch die Anordnung von Flügelrädern als Transportelemente ist eine konstruktiv einfache Lösung geschaffen, die einfach zu installieren ist und auch wartungsarm ist. Zudem ist bei der Anordnung von Flügelrädern der Vorteil erreicht, daß bei einer Manipulation innerhalb der Vorrichtung nur geringe Gefahr für die Bedienungsperson besteht, daß sie sich an Elementen der Transportvorrichtung verletzt oder eingeklemmt wird. Dadurch, daß ein Flügelrad vor und ein Flügelrad hinter der Schlitzvorrichtung angeordnet ist, ist gewährleistet, daß durch die taktweise Betätigung der Flügelräder jeweils eine exakte Positionierung des zur Schlitzung zur Verfügung stehenden Stegbereiches möglich ist, wobei zudem durch die Flügelräder ein Rückhalt für das bandartige Element gebildet ist, so daß dieses durch die Schlitzvorrichtung nicht in Längsrichtung verzogen werden kann.

Bevorzugt ist vorgesehen, daß die Kontur zwischen zwei benachbarten Flügeln der Flügelräder der Kontur der zu erfassenden eingetaschten Feder angepaßt ist, die Flügel mindestens an ihren Enden eine Dicke aufweisen, die etwa der Stegbreite des zu schlitzenden Steges entspricht, und die Länge der Flügel etwa dem halben Durchmesser der getaschten Federn entspricht. Durch diese Ausbildung ist eine exakte und maßgerechte Förderung des Bandelementes und somit eine exakte Positionierung im Bereich der Schlitzvorrichtung möglich.

Insbesondere ist vorgesehen, daß die Flügelräder derart taktweise drehbar sind, daß im Stillstand jeweils ein Flügel orthogonal zum Steg des bandartigen Elementes ausgerichtet ist und an diesem anliegt, wobei in dieser Position die Schlitzung eines zwischen den Flügelrädern, insbesondere mittig zwischen diesen, liegenden Steges erfolgt.

Durch diese Ausbildung ist ein besonders sicherer Halt des bandartigen Elementes in der Schlitzungsposition gewährleistet, da durch die Stege Hindernisse gebildet sind, die einen Verzug des bandartigen Elementes in Längsrichtung bei der Schlitzung unterbinden.

Bevorzugt ist zudem vorgesehen, daß eines der Flügelräder mittels einer Antriebsvorrichtung drehbar ist und das andere Flügelrad über einen Riementrieb, vorzugsweise über einen Zahnriemen, mit dem angetriebenen Flügelrad gekoppelt ist.

Vorzugsweise ist zudem vorgesehen, daß zwischen den Flügelrädern ein vorzugsweise pneumatisch betätigbares Messer als Schlitzvorrichtung angeordnet ist, mittels dessen die Schlitzung eines mittig zwischen den Flügelrädern befindlichen zu schlitzenden Stegbereiches erfolgt.

Ein Ausführungsbeispiel der Erfindung ist in der Zeichnung dargestellt und im folgenden näher beschrieben.
Es zeigt:
- Fig. 1: eine erfindungsgemäße Vorrichtung in Draufsicht;
- Fig. 2: desgleichen in Seitenansicht;
- Fig. 3: eine Einzelheit in Draufsicht;
- Fig. 4: die Einzelheit in Seitenansicht.

In den Figuren ist eine Vorrichtung zum Schlitzen des Zwischensteges 1 von bandartigen, mit getaschten Federn bestückten Elementen 2 als Zwischenprodukte für die Herstellung von Taschenfederkernen für Matratzen gezeigt.

Die bandartigen Elemente 2 weisen im Stegbereich 1 quer zur ihrem Längsverlauf gerichtet zwei Schweißzonen auf, zwischen denen mittels einer Schlitzvorrichtung 3 ein Schlitz auszubilden ist. Das bandartige Element 2 ist dabei mittels einer Transportvorrichtung 4 lagerichtig vor der Schlitzvorrichtung 3 zu positionieren. Die Förderrichtung des bandartigen Elementes ist mit dem Pfeil 5 angegeben. Die Drehrichtung der später noch näher beschriebenen Förderelemente ist mit 6 angegeben. Bei der erfindungsgemäßen Vorrichtung erfolgt die Zuführung der bandartigen Elemente 2 entweder unmittelbar im Anschluß an die Eintaschung und Verschweißung der Federn in dem bandartigen Element oder aber die erfindungsgemäß gezeigte Vorrichtung kann auch als separates Bauteil angeordnet sein, wobei das bandartige Element 2 dann von einem Vorratsstapel oder dergleichen abgezogen wird. Die Transportvorrichtung 4 besteht aus zwei Flügelrädern 7, von denen in Transportrichtung 5 vor und hinter der Schlitzvorrichtung 3 jeweils eines drehbar gehaltert ist. Die Drehachse 8 verläuft dabei parallel zur Längsachse der schraubenfederartig ausgebildeten eingetaschten Federn. Die Flügelräder sind mittels einer geeigneten Antriebsvorrichtung synchron und taktweise im Takt mit der Schlitzvorrichtung 3 drehbar.

Die Kontur zwischen zwei benachbarten Flügeln 9 der Flügelräder 7 ist jeweils mindestens etwa der Kontur der zu erfassenden eingetaschten Federn des bandartigen Elementes 2 angepaßt. Die Flügel weisen dabei an ihren Enden 10 eine Dicke auf, die etwa der Stegbreite des Steges 1 entspricht. Die Länge der Flügel 9 entspricht etwa dem halben Durchmesser der getaschten Federn. Auf diese Weise ist eine exakte Führung und eine genaue Positionierung des bandartigen Elementes 2 möglich. Die Flügelräder 7 sind vorzugsweise derart taktweise drehbar, daß im Stillstand, der beispielsweise in Figur 1 gezeigt ist, jeweils ein Flügel 9 orthogonal zum Steg 1 des bandartigen Elementes 2 ausgerichtet ist und an diesem anliegt. In dieser Position erfolgt die Schlitzung mittels der Schlitzvorrichtung 3 eines zwischen den Flügelrädern 7 vorzugsweise mittig zwischen diesen liegenden Steges 1.

Wie insbesondere aus Figur 3 ersichtlich, ist eines der Flügelräder 7 mittels einer Antriebsvorrichtung 11 drehbar, während das andere Flügelrad 7 über einen Riementrieb 12 mit dem angetriebenen Flügelrad 7 zwangsgekoppelt ist. Wie aus der Figur 4 ersichtlich, kann das Flügelrad 7 die Flügel in der Form aufweisen, daß mit axialem Abstand voneinander zwei flügelartige Elemente in gleicher Ausrichtung zueinander auf der Drehachse 8 des Flügelrades angeordnet sind. Dies ist insbesondere dann vorteilhaft, wenn, wie das häufig der Fall ist, die eingetaschten Federn tonnenförmig ausgebildet sind, so daß durch die zweiflügelige Ausbildung jedes Flügelrades eine sichere Halterung und Transportierung sowie Positionierung der auch tonnenförmigen Federn möglich ist. Eine aufwendige Konturgebung des Flügelrades im Anlagebereich der angetaschten Federn ist damit nicht erforderlich.

Wie insbesondere aus Figur 1 und 2 ersichtlich, ist zwischen den Flügelrädern 7,8 ein pneumatisch betätigbares Messer 13 als Schlitzvorrichtung angeordnet, mittels dessen eine Schlitzung eines mittig zwischen den Flügelrädern 7 befindlichen Steges 1 erfolgen kann.

Die Arbeitsweise der Vorrichtung ist wie folgt. Das bandartige Element wird zunächst mit relativ horizontal ausgerichteten eingetaschten Federelementen der Vorrichtung zugeführt und durch eine Umlenkvorrichtung 14 um 90° gedreht, so daß die getaschten Federn quasi stehend in die Transport-und Schlitzvorrichtung einlaufen. Mittels der Flügelräder 7 wird das bandartige Element 2 taktweise jeweils von Steg zu Steg so gefördert, daß jeweils ein Stegbereich im Bereich der Messer 13 angeordnet ist und mittels der Messer geschlitzt werden kann. Durch die Ausbildung und Anordnung der Flügelräder ist gewährleistet, daß der Stegereich jeweils exakt mittig ausgerichtet vor den Messern 13 liegt, so daß die Schlitzung im Bereich zwischen den beiden parallelen Schweißnähten des Stegbereiches 1 erfolgen kann.

Der Abtransport der geschlitzten bandartigen Elemente 2 erfolgt dann in Zeichnungsfigur 1 und 2 rechts. Das geschlitzte bandartige Element kann einem Zwischenspeicher oder dergleichen dann zugeführt werden oder auch sofort weiter verarbeitet werden.

## Patentansprüche

1. Vorrichtung zum Schlitzen des Zwischensteges von bandartigen, mit getaschten Federn bestückten Elementen als Zwischenprodukt für die Herstellung von Taschenfederkernen für Matratzen, wobei die bandartigen Elemente im Stegbereich -quer zu ihrem Längsverlauf gerichtet- zwei Schweißzonen aufweisen, zwischen denen mittels einer Schlitzvorrichtung ein Schlitz auszubilden ist, wobei das bandartige Element mittels einer Transportvorrichtung lagerichtig vor der Schlitzvorrichtung zu positionieren ist, **dadurch gekennzeichnet, daß** die Transportvorrichtung aus zwei Flügelrädern (7) besteht, von denen in Transportvorrichtung (5) vor und hinter der Schlitzvorrichtung (3) jeweils eines drehbar gehaltert ist, deren Drehachse (8) parallel zur Längsachse der schraubenfederartig ausgebildeten, eingetaschten Federn verläuft, und die synchron und taktweise drehbar sind.

2. Vorrichtung nach Anspruch 1, **dadurch gekennzeichnet, daß** die Kontur zwischen zwei benachbarten Flügeln (9) der Flügelräder (7) der Kontur der zu erfassenden eingetaschten Feder angepaßt ist, die Flügel (9) mindestens an ihren Enden (10) eine Dicke aufweisen, die etwa der Stegbreite des zu schlitzenden Steges (1) entspricht, und die Länge der Flügel (9) etwa dem halben Durchmesser der getaschten Federn entspricht.

3. Vorrichtung nach Anspruch 1 oder 2, **dadurch gekennzeichnet, daß** die Flügelräder (7) derart taktweise drehbar sind, daß im Stillstand jeweils ein Flügel (9) orthogonal zum Steg (1) des bandartigen Elementes (2) ausgerichtet ist und an diesem anliegt, wobei in dieser Position die Schlitzung eines zwischen den Flügelrädern (7), insbesondere mittig zwischen diesen, liegenden Steges (1) erfolgt.

4. Vorrichtung nach einem der Ansprüche 1 bis 3, **dadurch gekennzeichnet, daß** eines der Flügelräder (7) mittels einer Antriebsvorrichtung (11) drehbar ist und das andere Flügelrad (7) über einen Riementrieb (12), vorzugsweise über einen Zahnriemen, mit dem angetriebenen Flügelrad (7) gekoppelt ist.

5. Vorrichtung nach einem der Ansprüche 1 bis 4, **dadurch gekennzeichnet, daß** zwischen den Flügelrädern (7) ein vorzugsweise pneumatisch betätigbares Messer (13) als Schlitzvorrichtung (3) angeordnet ist, mittels dessen die Schlitzung eines mittig zwischen den Flügelrädern (7) befindlichen zu schlitzenden Stegbereiches (1) erfolgt.

## Claims

1. A device for slotting the intermediate cross piece of band-type elements fitted with pocketed springs as an intermediate product for the making of pocket spring cores for mattresses, whereby the band-type element in the cross piece area - directed transverse to its longitudinal extension - has two welding zones, between which a slot is formed by means of a slotting device, whereby the band-type element by means of a transport device is positioned in a correct positional arrangement in front of the slotting device, **characterized in that** the transport device comprises two impellers (7), of which in the transport device (5), respectively, one is rotatably held in front of and behind the slotting device (3), whose axis of rotation (8) runs parallel to a longitudinal axis of the helical, pocketed springs, and which are synchronously and cyclically rotatable.

2. The device according to claim 1, **characterized in that** the contour between two adjacent wings (9) of the impeller (7) is adapted to the contour of the pocketed spring to be detected, the wings (9) have at least one thickness on its ends (10), which corresponds approximately to the cross piece width of the cross piece (1) to be slotted, and the length of the wings (9) correspond approximately to half the diameter of the pocketed springs.

3. The device according to claim 1 or 2, **characterized in that** the impellers (7) are cyclically rotatable, such that in a resting state, respectively, a wing (9) is oriented orthogonally to the cross piece (1) of the band-type element (2) and contacts this, whereby in this position, the slotting of a cross piece (1) lying between the impellers (7), in particular, in the center between the impellers (7), takes place.

4. The device according to one of claims 1 through 3, **characterized in that** one of the impellers (7) is rotatable by means of a drive device (11) and the other impeller (7) is coupled with the driven impeller (7) by means of a belt drive (12), preferably, by means of a toothed belt.

5. The device according to one of claims 1 through 4, **characterized in that** between the impellers (7), a preferably pneumatically operated knife (13) as the slotting device (3) is arranged, by means of which the slotting of a cross piece area (1) to be slotted, located centrally between the impellers (7), takes place.

## Revendications

1. Dispositif pour entailler la lamelle intermédiaire d'éléments de type bande, équipés de ressorts en boîte et se présente sous la forme d'un produit intermédiaire pour la préparation de noyaux de ressorts en boîte pour des matelas, les éléments de type bande présentant, dans la zone de lamelle, orientées transversalement à leur disposition longitudinale deux zones de soudure entre lesquelles une entaille peut être réalisée au moyen d'un dispositif à entailler, l'élément de type bande étant à positionner en position correcte au moyen d'un dispositif de transport, en amont du dispositif à entailler, **caractérisé en ce que** le dispositif de transport est constitué de deux roues à ailettes (7) dont l'une est chaque fois supportée de manière à pouvoir tourner dans le dispositif de transport en amont et en aval du dispositif à entailler (3), dont l'axe de rotation (8) s'étend parallèlement à l'axe longitudinal des ressorts en boîte réalisés sous la forme de ressorts hélicoïdaux et qui sont capables de tourner de manière synchrone et cadencée.

2. Dispositif suivant la revendication 1, **caractérisé en ce que** le contour des roues à ailettes (7) entre deux ailettes voisines (9) est adapté au contour des ressorts en boîte à saisir, **en ce que** les ailettes (9) présentent au moins à leurs extrémités (10) une épaisseur qui correspond approximativement à la largeur de la lamelle à entailler (1) et **en ce que** la longueur des ailettes (9) correspond approximativement au demi-diamètre des ressorts en boîte.

3. Dispositif suivant l'une des revendications 1 et 2, **caractérisé en ce que** les roues à ailettes (7) sont capables de tourner de manière cadencée de façon que, à l'arrêt, chaque fois une ailette (9) soit orientée de manière orthogonale à la lamelle (1) de l'élément de type bande (2) et soit en appui sur celle-ci, l'entaillage d'une lamelle (1) située entre les roues à ailettes (7), en particulier centralement entre elles, ayant lieu dans cette position.

4. Dispositif suivant l'une des revendications 1 à 3, **caractérisé en ce qu'**une des roues à ailettes (7) est capable de tourner au moyen d'un dispositif d'entraînement (11) et **en ce que** l'autre roue à ailettes (7) est couplée à la roue à ailettes entraînée (7) par l'intermédiaire d'une transmission à courroie (12), de préférence par l'intermédiaire d'une courroie dentée.

5. Dispositif suivant l'une des revendications 1 à 4, **caractérisé en ce que**, entre les roues à ailettes (7), est agencé, en tant que dispositif à entailler, un couteau (13) qui peut être actionné de préférence par voie pneumatique et au moyen duquel l'entaillage d'une zone de lamelle (1) à entailler située centralement entre les roues à ailettes (7) a lieu.
